# EUROPÄISCHE PATENTSCHRIFT

(11) **EP 0 563 335 B1**
(45) Veröffentlichungstag und Bekanntmachung des Hinweises auf die Patenterteilung: **28.08.1996**
(21) Anmeldenummer: 92912398.2
(22) Anmeldetag: 14.05.1991
(51) Int. Cl.: E05B 49/00

(54) **SCHLIESSSYSTEM, Z.B. ZENTRALVERRIEGELUNGSSYSTEM EINES KFZ**
CLOSURE SYSTEM, FOR EXAMPLE CENTRAL LOCKING SYSTEM FOR MOTOR VEHICLES
SYSTEME DE FERMETURE, PAR EXEMPLE SYSTEME CENTRALISE DE VERROUILLAGE DE VEHICULES A MOTEUR

(30) Priorität: 21.12.1990 EP 90125290; 07.03.1991 DE 9102747 U
(43) Veröffentlichungstag der Anmeldung: 06.10.1993
(73) Patentinhaber: SIEMENS AKTIENGESELLSCHAFT, 80333 München (DE)
(72) Erfinder: BACHHUBER, Anton, D-8301 Langquaid (DE); SCHNEIDER, Christian, D-8400 Regensburg (DE)
(86) Internationale Anmeldenummer: DE9100395
(87) Internationale Veröffentlichungsnummer: WO9211431

(56) Entgegenhaltungen:
- DE-A- 3 341 900
- DE-A- 3 806 130
- DE-U- 9 004 042
- US-A- 4 783 658

## Beschreibung

Die Erfindung geht von dem im Oberbegriff des Patentanspruches 1 definierten Schließsystem aus, welches z.B. ein Zentralverriegelungssystem für die Türschlösser und für das Kofferraumschloß eines Kfz darstellen kann und welches für sich dem Fachmann durch eine hohe Anzahl von Druckschriften und Vorbenutzungen bekannt ist.

Ein Hauptproblem solcher Verfahren ist die Vermeidung von Überreichweiten des Senders, welche Diebstähle erleichtern - gelegentlich auch die Vermeidung von Unterreichweiten, welche die Fernsteuerung erschweren oder verunmöglichen. Die Erfindung betrifft dieses Hauptproblem, nämlich die zuverlässige automatische adaptive Justierung einer solchen Reichweite, welche Diebstähle bzw. Einbrüche erschwert und/oder die bequeme Fernsteuerung von verriegelbaren Schlössern sicherstellt.

Bekannt ist durch die
- DE-U 90 04 042
ein fernsteuerbares Schließsystem, dessen Empfänger zwei unterschiedliche Empfindlichkeiten aufweist. Die erste, hohe Empfindlichkeit für den laufenden Betrieb bestimmt ist, hingegen die zweite, niedrige Empfindlichkeit für die Initialisierung bzw. Re-Initialisierung des Systemes.

Bekannt ist ferner durch die
- DE-A1 33 41 900
ein fernsteuerbares Schließsystem mit veränderbarer Sendeleistung des Senders. Um das Registrieren der übertragenen Codes durch einen Unberechtigten zu erschweren, ist die Leistung beim Beginn der Betätigung des Senders zunächst gering und wird bei entsprechend langer Betätigung nach und nach erhöht. Auf diese Weise wird die Leistung jeweils nach und nach bis zu jenem Wert erhöht, welcher gerade ausreicht, um den Betrieb des Schließsystemes zu ermöglichen.

Die Erfindung wurde zwar zunächst für das spezielle, in der
- WO 90 / 14 484
beschriebene unidirektionale Kfz-Schließsystem entwickelt, wenn dieses durch Funk übertragene Sendersignale benützt. Dafür eignet sich die Erfindung auch besonders gut. Es stellte sich aber heraus, daß die Erfindung im Prinzip auch bei vielen anderen Schließsystemen anwendbar ist :

So können die Sendersignale nicht nur durch Funk, z.B. im kHz- bis GHz-Bereich, übertragen werden, sondern auch optisch, z.B. im Infrarot-Bereich.

Ein bevorzugtes Beispiel, bei welchem die Erfindung anwendbar ist, stellt zwar ein Kfz-Schließsystem dar, nämlich eine fernsteuerbare Kfz-Zentralverriegelung. Dann werden die ausgestrahlten Sendersignale von dem - z.B. im Fahrgastraum des Kfz versteckt angebrachten - Empfänger empfangen. Das erfindungsgemäße Schließsystem kann aber auch für andere Objekte angewendet werden, auch für andersartige Fahrzeuge und z.B. auch für Gebäude und Garagentore.

Der Sender kann außerdem - aber muß nicht - störunanfällig digital codierte Sendersignale, statt analog codierter Sendersignale, ausstrahlen, sobald der Benutzer den Sender, nämlich z.B. einen Betätigungsknopf desselben, zum öffnen - evtl. auch zum Schließen - der Abdeckung (Türe, Kofferraum usw.) der Öffnung betätigt. Der Empfänger vergleicht den empfangenen Code mit vorher im Empfänger gespeicherten Digits, also z.B. mit vorher in einem binären Speicher des Empfängers gespeicherten Bits, bevor er die Verriegelungen der betreffenden Schlösser betätigt.

Wenn die Erfindung einen digitalen Code verwendet, kann an sich ein beliebiger Code für die Sendersignale verwendet werden. Es kann sich also z.B. um einen Festcode handeln, welcher von Betätigung zu Betätigung stets unverändert bleibt. Es kann sich aber auch um einen Wechselcode handeln, welcher einen Diebstahl bzw. Einbruch besonders erschwert, indem der Code von Betätigung zu Betätigung nach bestimmten, dem betreffenden Schließsystem individuell zugeordneten Regeln bzw. Algorithmen geändert wird. - An sich brauchen aber bei der Erfindung die Sendersignale gar keinen Code darzustellen; sie können z.B. auch einen einzelnen, mehr oder weniger lang andauernden Impuls darstellen.

Je nachdem wie der Empfänger und die Verriegelelemente der betreffenden Schlösser konstruiert sind, kann der Empfänger das betreffende Schloß - oder gemeinsam die betreffenden Schlösser - jeweils wahlweise entriegeln und verriegeln, oder nur entriegeln oder nur verriegeln. Vielleicht kann der Empfänger nicht nur die Verriegelung fernsteuern, sondern zusätzlich die Abdeckungen (Türen, Deckel, usw.) der betreffenden Öffnungen sogar öffnen und/oder schließen, indem der Empfänger in entsprechender, zeitlich gestaffelter Weise sowohl die Verriegelelemente als auch einen Hilfsmotor steuert, welcher die betreffenden Abdeckungen bewegt.

Bei der Erfindung kann es sich außerdem sowohl um ein sog. bidirektionales Schließsystem handeln, bei welchem ein Dialog zwischen dem Sender und dem Empfänger stattfindet, sobald ein Benutzer den Sender bedient. Es kann sich aber auch um ein mehr oder weniger strikt unidirektionales Schließsystem handeln, bei welchem kein Dialog zwischen dem Sender und dem Empfänger stattfindet und die zuverlässige automatische adaptive Justierung der Reichweite besonders schwierig erscheint, eben z.B. um das in der
- WO 90 / 14 484
beschriebene unidirektionale Kfz-Schließsystem.

Die Aufgabe,
- zu verhindern, daß wegen einer zu großen Reichweite ein unbeabsichtigtes ferngesteuertes Entriegeln der betreffenden Schlösser zu ständiger Beibehaltung des ENTRIEGELTzustandes der betreffenden Schlösser führt - z.B. durch ein versehentliches Drücken auf einen Betätigungsknopf des Senders, welcher seinerseits zufällig noch in Reichweite zum Empfänger ist - , wodurch danach jedermann in das Kfz eindringen könnte,
- sowie zu verhindern, daß wegen einer zu kleinen Reichweite das oder die Schlösser nicht mehr bequem und zuverlässig aus der gewohnten Entfernung entriegelt und/oder verriegelt werden können,
- nämlich automatisch und adaptiv die zu großen und zu kleinen, sich zeitlich evtl. sogar stark verändernden Reichweiten zwischen dem Sender und dem Empfänger vermeiden zu können, und zwar
   ° möglichst unabhängig von den Toleranzen, Temperaturen und Alterungen der Bauteile des Schließsystemes, und
   ° möglichst unabhängig vom Ladezustand einer evtl. im Sender angebrachten Batterie und auch von dem jeweiligen Klima,
   ° ohne den Benutzer des Schlüssels zur laufenden Nachjustierung der Reichweite belästigen zu müssen bzw. ohne für ihn die Bedienung des Schließsystemes zu erschweren, sowie
   ° ohne viel zusätzlichen konstruktiven Aufwand für den Sender und den Empfänger zu benötigen,
wird erfindungsgemäß durch das im Patentanspruch 1 definierte Schließsystem gelöst.

Die in den Unteransprüchen definierten Gegenstände gestatten, zusätzliche Vorteile zu erreichen. U.a. gestatten nämlich die zusätzlichen Maßnahmen gemäß dem Patentanspruch
2, die oben genannten erfindungsgemäßen Vorteile auch dann zu erreichen, wenn Sendersignale verwendet werden, welche die Verriegelung an sich nicht nur bei direkter Sichtverbindung zwischen dem Sender und dem Empfänger zu steuern gestatten, sondern auch ohne direkte Sichtverbindung und sogar durch Mauern hindurch und um Hindernisse herum,
3, automatisch und adaptiv eine noch genauere Optimierung der Reichweite zu ermöglichen,
4, automatisch und adaptiv die Reichweite noch genauer zu optimieren,
5, die Sicherheit gegen unbefugtes Entriegeln zu erhöhen, indem Fremden noch stärker erschwert wird, durch Aufzeichnen der von Sender ausgesendeten Sendersignale und durch späteres unbefugtes Aussenden dieser aufgezeichneten Sendersignale das Schloß entriegeln können,
6, die Reichweite, wegen des dann ziemlich genau definierten Abstandes des Senders vom Empfänger, automatisch und adaptiv besonders genau zu optimieren,
7, eine besonders große Sicherheit gegen unbeabsichtigtes Entriegeln bzw. unbefugtes Öffnen des betreffenden Schlosses bzw. der betreffenden Abdeckung der Öffnung zu bieten,
8, auch bei sehr schwacher Batterie des Senders zwar das Öffnen des betreffenden Schlosses bzw. der betreffenden Abdeckung der Öffnung zu ermöglichen, aber trotzdem eine hohe Sicherheit gegen das unbefugte Öffnen zu bieten,
9, zusätzlich eine automatische Nachjustierung der Reichweite zu erreichen,
10, einen weiteren Weg für eine automatische und adaptive - und zwar dann besonders genaue - Optimierung der Reichweite zu bieten, wobei die Sendeleistungen des betreffenden Senders, also die Senderleistungen, während der Überwachung besonders gering sein können,
11, zur Optimierung der Reichweite - ausschließlich oder zusätzlich - automatisch und adaptiv die Senderleistung einzustellen, sowie
12, automatisch und adaptiv die minimal nötige Senderleistung einzustellen, und zwar in die Senderbatterie möglichst schonender Weise, und
   - bei Bedarf gleichzeitig automatisch und adaptiv die Empfindlichkeit des Empfängers optimal an die dann gegebene Senderleistung anzupassen,
13, automatisch und adaptiv eine möglichst genaue Optimierung der Reichweite ohne großen Aufwand für den Empfänger zu erreichen, und
   - bei Bedarf sogar aufzuzeichnen , ob Sendersignale empfangen wurden, welche zu schwach waren, um die Betätigung der Verriegelelemente auszulösen,
14, die Sicherheit gegen unbeabsichtigtes Entriegeln zu vergrößern, indem mittels zweier unterschiedlicher Empfindlichkeiten des Empfängers erreicht wird, daß die maximale Reichweite für VERRIEGELsendersignale größer ist als die maximale Reichweite für ENTRIEGELsendersignale, - wodurch der Benutzer das betreffende Schloß aus einer Entfernung noch verriegeln kann, aus welcher er dieses Schloß schon nicht mehr entriegeln könnte,
15, auf noch andere Weise die Sicherheit gegen unbeabsichtigtes Entriegeln - vor allem auch gegen unbeabsichtigte Beibehaltung des ENTRIEGELTzustandes des Fahrzeuges zu vergrößern, indem mittels zweier unterschiedlicher Senderleistungen erreicht wird, daß die maximale Reichweite für VERRIEGELsendersignale größer ist als die maximale Reichweite für ENTRIEGELsendersignale, - wodurch der Benutzer das betreffende Schloß auch noch aus einer Entfernung verriegeln kann, aus welcher er dieses Schloß schon nicht mehr entriegeln könnte, wobei diese Weiterbildung besonders günstig ist, wenn sie auch dem Patentanspruch 13 oder 14 entspricht, sowie
16, automatisch und adaptiv die Reichweiten mehrerer unterschiedlicher Sender - jeweils individuell jedem einzelnen Sender angepaßt - zu optimieren, wobei diese Weiterbildung besonders günstig ist, wenn sie auch dem Patentanspruch 11, 12 oder 13 entspricht.

Die Erfindung und Weiterbildungen derselben werden anhand eines in den beiden Figuren gezeigten Ausführungsbeispieles der Erfindung weiter erläutert, welches der Übersichtlichkeit wegen durch möglichst einfache Schemen gezeigt wird und ein Kfz-Schließsystem darstellt. Dabei zeigt die Figur
1 ein Beispiel für die räumliche Verteilung von Bestandteilen dieses Kfz-Schließsystemes, ohne die diversen Leitungen zwischen diesen Bestandteilen einzutragen, sowie
2 ein Blockschaltbild dieser Bestandteile.

Beide Figuren zeigen also ein erfindungsgemäßes, durch Sendersignale I fernsteuerbares Kfz-Schließsystem, bei welchem es sich z.B. um ein Zentralverriegelungssystem für mehrere Schlösser L von mehreren Abdeckungen T der Öffnungen handelt.

Der Benutzer bedient einen tragbaren, in beiden Figuren gezeigten Senders S, der als Schlüssel S dient. Der Sender S sendet, z.B. ausgelöst durch Betätigung einer entsprechenden Drucktaste des Senders S, seine Sendersignale I zum im Kfz angebrachten Empfänger E. Bei den Sendersignalen I kann sich z.B. um ENTRIEGELsendersignale I handeln, welche mittels des Steuersignales Z das Entriegeln des betreffenden oder der betreffenden Schlösser L einleiten, und/oder um VERRIEGELsendersignale I, welche mittels des Steuersignales Z das Verriegeln dieser Schlösser L einleiten, - aber jeweils nur dann, falls der Empfänger E in der Reichweite W des Senders S ist. Dann lösen die Sendersignale I über die Eingangsstufe A des Empfängers E und über die Ausgangsstufe R dieses Empfängers E ein nur in der Figur 2 gezeigtes Steuersignal Z aus. Diese Ausgangsstufe R kann z.B. ein Relais R sein, oder eine andersartige, ausreichende Stromstärken liefernde Steuerschaltung R, welche mittels des Steuersignales Z das Verriegelelement B steuert, wobei dieses Verriegelelement B z.B. ein das Schloß L blockierender, durch Magnetspulen bewegbarer Bolzen B sein kann.

Der Empfänger E steuert also, veranlaßt von den Sendersignalen I, das Verriegelelement B von zumindest einem Schloß L von zumindest einer Abdeckung T, z.B. das Verriegelelement B des Schlosses L der Fahrertüre T des Kfz, - bevorzugt erst nach einer Prüfung der Zugangsberechtigung des Benutzers des Senders S, nämlich z.B. nach einem Vergleich des vom Empfänger E empfangenen Code mit entsprechenden, vorher im Empfängerspeicher M gespeicherten Digits. Beide Figuren zeigen der Übersichtlichkeit wegen nur ein einziges Schloß L, dessen Verriegelelement B mittels der Sendersignale I betätigt wird. Dabei kann der Benutzer die Verriegelungen B durch ein Sendersignal I fernsteuern, oder durch eine mehr oder weniger genau vorgeschriebene Reihe von Sendersignalen I, - der Einfachheit wegen wird hier aber jeweils nur von "den Sendersignalen I" gesprochen.

Dieser Empfänger E kann dazu mindestens zwei Zustände aufweisen, nämlich
° einen ersten Zustand, in welchem er das betreffende Schloß L im verriegelten Zustand beläßt, und in welchem er gegebenenfalls auch das zuvor unverriegelte Schloß L verriegelt, sowie
° einen zweiten Zustand, in welchem er, veranlaßt durch das Sendersignal I, durch eine entsprechende Betätigung der Verriegelung zuläßt, daß die betreffenden Abdeckung T geöffnet wird.

Bei jedem solchen Kfz-Schließsystem, welches durch einen Sender S fernbedienbar ist, besteht im Prinzip die Gefahr, daß sich der Benutzer des Kfz im Glauben, er habe das Kfz verschlossen und verriegelt, vom Kfz wegbewegt, während der Sender S noch in der maximalen Reichweite W ist und der Benutzer versehentlich nochmals den Sender S zum Abstrahlen seiner Sendersignale I veranlaßt. Selbst wenn der Benutzer nach dem Verlassen und ordnungsgemäßen Verriegeln des Kfz den Sender S in seine Tasche - z.B. sogar in seine Aktentasche ! - steckte, dabei aber versehentlich nochmals die Aussendung der Sendersignale I auslöste, kann das Schloß L unbeabsichtigterweise wieder entriegelt werden - besonders nämlich wenn es sich um Funk-Sendersignale I handelt, weil Funkwellen aufgrund ihrer Ausbreitungscharakteristik - im Gegensatz zu Infrarotsignalen - auch Mauern und eben auch eine Tasche des Benutzers leicht durchdringen können und daher ein versehentliches Auslösen der Sendersignale I auch bei schon eingestecktem Sender S, auch aus einem Haus heraus und um Ecken herum, erfolgen kann.

Oft merkt dieser Benutzer gar nicht, daß er die Entriegelung versehentlich nochmals fernsteuerte, z.B. weil er sich irgendwo anlehnte und dabei versehentlich auf eine betreffende Drucktaste des Senders S drückte, solange der Sender S zufällig noch in der Reichweite W des Empfängers E war, - oder z.B. mittels anderer Gegenstände, welche versehentlich in der Tasche des Benutzers auf die Drucktaste bzw. auf den Auslöser des Senders S drücken. Auch Unbefugte, z.B. Kinder, können mit dem Senders S spielen und sogar ohne Absicht die betreffenden Schlösser L dauerhaft von der Ferne entriegeln.

Die Reichweite W des Senders S kann dann aber an sich auch noch temporären Schwankungen unterliegen, welche im Laufe des Betriebes des Senders S auftreten. Diese Schwankungen der Reichweite W beruhen z.B. auf unterschiedlichen Außenbedingungen wie Temperatur, oder auf dem Nachlassen der Batteriespannung im Sender S.

Ein weiterer heikeler Punkt sind an sich die Toleranzen der Bauteile bei der Herstellung des Schließsystemes, bzw. die durch diese Toleranzen bewirkte Streuung der Senderleistung und der Empfangsempfindlichkeit des Empfängers E.

Daher sollte zwischen dem Sender S und dem Empfänger E möglichst zuverlässig eine maximale Reichweite W - bzw. eine entsprechende maximale Senderleistung bzw. eine entsprechende maximale Empfangsempfindlichkeit - eingestellt werden, welche ein sicheres Öffnen und Verschließen des Kfz nur innerhalb eines eng definierbaren Abstandes W zum Kfz von z.B. 10 m +/- 2 m gestattet.

Dimensioniert man aber außerdem schon bei der Herstellung des Senders S dessen Senderleistung so niedrig, daß die Reichweite W ausreichend gering bleibt, dann ist bei schwächer werdender Batterie des Senders S eine Verringerung der Reichweite W zu erwarten, welche dem Komfortbedürfnis des Benutzers zuwiderläuft. Wird aber die Senderleistung schon bei dessen Herstellung entsprechend höher justiert, dann hat dieser Sender S bei einer neuen Batterie eine zu große Reichweite W, was die Gefahr in sich birgt, daß der Benutzer innerhalb dieser großen Reichweite W den Sender S versehentlich noch einmal betätigen kann.

Die Erfindung betrifft daher das Problem, mit wenig Aufwand für den Sender S und für den Empfänger E
° automatisch und adaptiv unerwünschte Reichweiten W zu vermeiden,
° nämlich zu große Reichweiten W und zu kleine Reichweiten W, sowie sich zeitlich - evtl. sogar stark - verändernde Reichweiten W zu vermeiden,
° also automatisch und adaptiv die Reichweite W zwischen dem Sender S und dem Empfänger E zu justieren,
° und zwar möglichst unabhängig von Toleranzen, Temperaturen und Alterungen der Bauteile des Schließsystemes, sowie möglichst unabhängig vom Ladezustand einer evtl. im Sender S angebrachten Batterie und möglichst unabhängig von dem jeweiligen Klima.
° Die automatische und adaptive Justierung der Reichweite W soll auch ohne Belästigung des Benutzers des Schlüssels S erreicht werden, vor allem ohne für ihn die Bedienung des Schließsystemes zu erschweren.

Der erfindungsgemäß aufgebaute Empfänger E justiert nämlich entsprechend automatisch und adaptiv die Empfindlichkeit des Empfängers E und/oder die Senderleistung. Die Erfindung macht sich nämlich die Erkenntnis zu eigen, daß die Reichweite W des Senders S immer wieder auf ihren optimalen SOLLwert justiert werden kann, wenn in mehr oder weniger regelmäßig wiederkehrenden Zeitabständen die Senderleistung und/oder die Empfindlichkeit des Empfängers E automatisch und adaptiv entsprechend mehr oder weniger regelmäßigen, direkten oder indirekten Messungen der jeweiligen maximalen Reichweite W justiert wird.

Daher überwacht der erfindungsgemäß aufgebaute Empfänger E - zumindest von Zeit zu Zeit, z.B. unmittelbar im Rahmen jeder Betätigung der Verriegelung des betreffenden Schlosses L - eine physikalische Größe der empfangenen Sendersignale I, z.B. deren Leistung oder deren Feldstärke. Dazu weist der Empfänger E, vgl. die Figur 2, - z.B. zusätzlich zu seiner Eingangsstufe A, oder z.B. innerhalb dieser Eingangsstufe A - die Einheit V auf, welche man auch als Vorrichtung V zur Überwachung jener Größe - also z.B. zur Überwachung der empfangenen Feldstärke der Sendersignale I - und als Vorrichtung V zur Justierung der maximalen Reichweite W, also zur Einstellung der Empfindlichkeit des Empfängers E bezeichnen kann.

Erfindungsgemäß wird also mehr oder weniger regelmäßig eine - direkt oder indirekt - von der Reichweite W abhängige physikalische Größe, z.B. die Senderleistung, des Senders S gemessen und in Abhängigkeit davon die Empfindlichkeit des Empfängers E und/oder die Senderleistung so justiert, daß sich ein gut definierbarer Empfangsbereich als maximale Reichweite W ergibt.

Jene Einheit V des Empfängers E mißt also zumindest in indirekter Weise jene Größe und regelt z.B. die Empfindlichkeit der Eingangsstufe A durch eine entsprechende, in der Figur 2 angedeutete Rückkopplung - vielleicht sogar ohne zusätzlich noch die Senderleistung - z.B. auf die unten beschriebene Art - zu beeinflussen. Selbst wenn jene Einheit V nur die Empfangsempfindlichkeit des Empfängers E, aber nicht zusätzlich die Senderleistung justiert, ist bei der nächsten Betätigung des Senders S, also bei der nächsten Fernsteuerung, die Reichweite W optimal angepaßt, - auch an den jeweiligen Ladezustand der Batterie des Senders S und sogar an jegliche Toleranzen und Alterungen aller Bauteile des Senders S und des Empfängers E.

Durch die erfindungsgemäße adaptive Justierung wird also - zumindest von Zeit zu Zeit, wenn nicht laufend bei jeder Betätigung des Senders S - die Reichweite W für die nächsten Betätigungen des Senders erneut justiert. Damit ist die Reichweite W ausreichend groß, um einem Benutzer des Schließsystemes bereits beim Zugehen auf sein Kfz ein Entriegeln Z des Kfz zu ermöglichen. Andererseits ist der Empfangsbereich aber genug eingegrenzt, um sicherzustellen, daß der Benutzer durch eine versehentliche, fernab des Kfz erfolgte Betätigung des Senders S nicht mehr ungewollt die Verriegelung seines Kfz betätigt.

Damit sind selbst Schwankungen des Klimas erfaßbar, nebenbei ebenso eventuelle Störungen des Betriebes durch vorher zu kleine Reichweiten W, - besonders wenn der Empfänger E einen Speicher M enthält, in welchem über die Dauer einer größeren Anzahl von Entriegelungsbetätigungen - z.B. über Wochen und Monate hinweg - die jeweils gemessenen verschiedenen Werte der betreffenden Größe der Sendersignale I gespeichert werden, woraus jene Einheit V, die z.B. auch einen Rechner enthalten kann, durch entsprechende Vergleiche der gespeicherten Werte die größte zulässige Reichweite W ableitet und dementsprechend die Eingangsstufe A justiert. Eine ziemlich genaue, automatische und adaptive Optimierung der Reichweite W wird z.B. dadurch möglich, daß der Empfänger E - z.B. mittels Zwischenspeicherungen mehrerer, von seiner Einheit V ermittelter Werte der Größe in seinem Empfängerspeicher M - einen Mittelwert aus mehreren, der überwachten Größe entsprechenden Werten ermittelt und die Reichweite W entsprechend dem Mittelwert justiert. Dann kann der Empfänger E z.B. die Empfindlichkeit seiner Eingangsstufe A entsprechend dem gefundenen Mittelwert justieren. Weitere Maßnahmen zur Justierung der Empfindlichkeit des Empfängers E und/oder der Sendeleistung des Senders S werden später erläutert.

Durch die erfindungsgemäße Überwachung jener Größe sowie durch die dementsprechende erfindungsgemäße Justierung der Reichweite W kann also erreicht werden, daß nicht nur die Herstellungstoleranzen, Ladezustände und Klimaeinflüsse automatisch und adaptiv eliminiert werden, sondern auch Alterungen der Bauteile des Schließsystemes.

Die erfindungsgemäßen Vorteile sind auch dann erreichbar, wenn Sendersignale I verwendet werden, welche die Verriegelung an sich nicht nur bei direkter Sichtverbindung zwischen dem Sender S und dem Empfänger E zu steuern gestatten, sondern vor allem auch ohne direkte Sichtverbindung und sogar durch Mauern hindurch und um Hindernisse herum, - wenn nämlich die Sendersignale I durch Funk übertragen werden, also Funkfrequenzen aufweisen.

Automatisch und adaptiv kann die Reichweite W noch genauer optimiert werden, indem der Sender S nicht - oder nicht alleine - die betreffende Größe der ENTRIEGEL- und/oder VERRIEGELsendersignale I selber überwacht. Der Sender S kann nämlich - z.B. nach dem Aussenden des ENTRIEGELsendersignals - zusätzlich noch ein oder mehrere weitere MESS-Sendersignale I bzw. Meßimpulse I aussenden - z.B. nacheinander mehrere kurze Meßimpulse I von wenigen msec Dauer in Abständen von 500 msec, nämlich z.B. für die Dauer von insgesamt 15 sec - ,
° wobei dann der Empfänger E - alleine, oder zusätzlich - die betreffende Größe - bzw. den zeitlichen Verlauf der betreffenden Größe - der empfangenen MESS-Sendersignale I überwacht und
° wobei anschließend der Empfänger E dementsprechend die Reichweite W justiert, - z.B. wieder indem der Empfänger E entsprechend seine eigene Empfindlichkeit justiert.

Um durch mehr oder weniger regelmäßige, mehr oder weniger ständige Überwachungen unerwünschte zu große und zu kleine Reichweiten W zu vermeiden, kann der Sender S das MESS-Sendersignal I oder die MESS-Sendersignale I sogar jedesmal nach dem Aussenden eines zum Öffnen dienenden Sendersignales I aussenden, wobei dann die Einheit V jedesmal erneut die Einstellung der maximalen Reichweite W optimieren kann.

Um mit besonders hoher Genauigkeit die Reichweite W einzustellen, können die MESS-Sendersignale I mehrere Meßimpulse I bilden, welche der Sender S in bestimmten Abständen nacheinander aussendet, wobei die Größe, welche die Einheit V überwacht, z.B. den Leistungsverlauf bzw. Feldstärkeverlauf unmittelbar vor, während und/oder unmittelbar nach dem Öffnen der Abdeckung T darstellt, und wobei diese Einheit V anschließend die Empfindlichkeit des Empfängers E entsprechend justiert.

Die MESS-Sendersignale I können an sich auch simple Impulse darstellen, die z.B. in konstanten Abständen ausgesendet werden. Man kann jedoch die Sicherheit gegen unbefugtes Entriegeln zu erhöhen, indem Fremden noch stärker erschwert wird, durch Aufzeichnen der von Sender ausgesendeten Sendersignale und durch späteres unbefugtes Aussenden dieser aufgezeichneten Sendersignale das Schloß entriegeln können : Dazu eignet sich besonders ein Schließsystem, dessen ENTRIEGELsendersignale I in codierter Form - bevorzugt gemäß einem Wechselcode - ausgestrahlt werden, wobei dann aber auch die MESS-Sendersignale I in codierter Form ausgesendet werden. Dazu sollten bevorzugt die zeitlichen Abstände der MESS-Sendersignale I und/oder die Impulsform der MESS-Sendersignale I jeweils einem dem betreffenden Sender S zugeordnetem, festen - oder ebenfalls wechselnden - Code entsprechen. Der Empfänger E entriegelt bei dieser Variante der Erfindung das betreffende Schloß L nur, solange nicht nur das empfangene ENTRIEGELsendersignal I dem ihm zugeordneten Code, sondern auch die empfangenen MESS-Sendersignale I dem ihnen zugeordneten Code entsprechen. - Diese Variante der Erfindung läßt zu, weitere Bedingungen an das Entriegeln zu stellen, z.B. die unten ausführlicher beschriebene Bedingung, daß zumin-dest ein einziger Impuls des empfangenen MESS-Sendersignales I eine Mindestfeldstärke aufweisen muß - andernfalls entriegelt dann der Empfänger E nicht das betreffende Schloß L.

Um mehr oder weniger regelmäßig die Reichweite W neu zu justieren bzw. neu einzustellen, kann auch der Sender S einen Senderspeicher N enthalten. Dieser Senderspeicher N veranlaßt den Sender S in den Sekunden nach der Aussendung eines zum Öffnen dienenden Sendersignales I, daß er ein, oder mit Abständen nacheinander mehrere, MESS-Sendersignale I aussendet. Der Senderspeicher N kann z.B. durch einen Zähler oder Timer oder Uhr gebildet werden, wobei dann dieser Senderspeicher N den Sender S veranlassen kann, innerhalb von den Sekunden nach dem Aussenden des ENTRIEGELsendersignales I - z.B. innerhalb von 20 Sekunden - eine Serie kurzer MESS-Sendersignale I auszusenden. Der Empfänger braucht dann aber nicht einmal alle ausgesendeten MESS-Sendersignale I auszuwerten :

Bei dem gezeigten Beispiel der Erfindung ist der Empfänger E mit einem Fühler K verbunden, welcher z.B. im Türgriff G angebracht ist und auf Berührung durch den Benutzer anspricht und welcher dadurch das Öffnen der Abdeckung T bzw. das Betätigen des Türgriffes G der Abdeckung T erkennt. Diese Maßnahme gestattet, die Leistungen jener MESS-Sendersignale I, welche er unmittelbar vor, während und/oder unmittelbar nach dem endgültigen Öffnen der Abdeckung T bzw. unmittelbar vor, während und/oder unmittelbar nach dem Betätigen des Türgriffes G empfängt, besonders genau zu überwachen :

Man kann nämlich die Reichweite W automatisch und adaptiv besonders genau optimieren, wenn während der MESS-Sendersignale I der Abstand des Senders S vom Empfänger E mittels des Fühlers K ziemlich genau definiert ist und besonders, wenn zusätzlich die MESS-Sendersignale I insgesamt eine mehrere Sekunden andauernde Serie von kurzen Meßimpulsen I darstellen - wobei wegen des dann besonders geringen Abstandes des Senders S von dem Türgriff G bzw. von dem Empfänger E die Senderleistungen während dieser Überwachung sogar besonders gering sein können :

Wenn dann nämlich der Empfänger E zusätzlich den Fühler K aufweist, welcher das Öffnen der Abdeckung T, bzw. das Berühren oder Betätigen eines entsprechenden Griffes G der Abdeckung T, erkennt und dann ein Fühlersignal C abgibt, dann kann der Empfänger E jene Größe auch alleine bei jenem relevanten - oder bei jenen wenigen relevanten - MESS-Sendersignalen I auswerten, welche der Empfänger E unmittelbar vor, während und/oder unmittelbar nach dem Auftreten des Fühlersignales C empfängt; - der Empfänger E kann dann dementsprechend nicht nur eine "zweite" Reichweite W(2) justieren, welche dem maximalen - z.B. 1 m betragenden - Abstand des Senders S vom Empfänger E während des Auftretens des Fühlersignales C entspricht, sondern auch jene erste, vergleichsweise viel größere - z.B. 10 m betragende - Reichweite W justieren, aus welcher der Empfänger bereit ist, ein ENTRIEGELsendersignal I als solches vorläufig anzuerkennen.

Dazu können im Prinzip verschiedene Typen von Fühlern K verwendet werden : Es kann sich z.B. um einen Fühler K handeln,
° welcher einen im Türgriff G angebrachten, vom Benutzer beim Öffnen berührten Berührungssensor K darstellt, oder
° welcher eine weitgehend nur im Nahfeld des Senders S ansprechende Zusatzantenne K darstellt.

Der Empfängerspeicher M braucht dann also nicht jene Größe von alle empfangenen MESS-Sendersignalen I, sondern nur die Größe von höchstens jenen wenigen relevanten MESS-Sendersignalen I auszuwerten, welche er in etwa während des Auftretens des Fühlersignales C empfängt.

Der Empfänger E kann sogar so aufgebaut sein, vgl. das UND- glied & in der Ausgangsstufe R des Empfängers E in der Figur 2, daß das Steuersignal Z zur Entriegelung des Schlosses L nur dann abgegeben wird, wenn jeweils sowohl das Fühlersignal C als auch - mehr oder weniger - gleichzeitig das MESS-Sendersignal I über die Eingangsstufe A auf die Endstufe R einwirkt. Die betreffende, während des Fühlersignales C auftretende Größe des MESS-Sendersignales I veranlaßt dann die Einheit V, die Reichweite W im voraus für die nächste Fernsteuerung des Schließsystemes zu justieren.

Um eine besonders große Sicherheit gegen unbeabsichtigtes Entriegeln bzw. unbefugtes Öffnen des betreffenden Schlosses bzw. der betreffenden Abdeckung T zu bieten, kann also zusätzlich vorgesehen werden, daß der Empfänger E unmittelbar nach dem Empfang des ENTRIEGELsendersignales I noch nicht das Schloß L entriegelt, sondern das Schloß L nach dem Empfang von ENTRIEGELsendersignalen I nur dann entriegelt, wenn die Messungen der betreffenden Größe (z.B. Feldstärke) der zusätzlich ausgesendeten MESS-Sendersignale I ergab, daß das aktuell empfangene ENTRIEGELsendersignal I, bezogen auf den aktuell richtigen SOLLwert der Justierung der maximalen Reichweite W, offensichtlich innerhalb dieser richtigen maximalen Reichweite W ausgesendet worden sein muß; - andernfalls bleibt das betreffende Schloß L weiterhin verriegelt. Der Empfänger E kann hierbei auch so aufgebaut bzw. dimensioniert werden, daß er nach dem Empfang eines ENTRIEGELsendersignales I das Schloß L nur dann entriegelt, wenn zumin-dest ein einziger der aktuell zusätzlich empfangenen Meßimpulse I eine größere Feldstärke besitzt, als dem früher - vielleicht schon vor Tagen oder Monaten - abgespeicherten Wert für die maximale Reichweite W entspricht.

Um auch bei sehr schwacher Batterie des Senders zwar das Öffnen des betreffenden Schlosses bzw. der betreffenden Abdeckung der Öffnung zu ermöglichen, aber trotzdem eine hohe Sicherheit gegen das unbefugte Öffnen zu bieten, kann der Empfänger E auch anders aufgebaut bzw. dimensioniert werden: Er kann dazu nach dem Empfang eines ENTRIEGELsendersignales I, auch wenn dieses ENTRIEGELsendersignal I eine an sich noch viel zu kleine Größe aufweist, zunächst für eine z.B. einige Sekunden dauernden Wartefrist - z.B. für 20 Sekunden - das betreffende Schloß L zwar entriegeln. Anschließend verriegelt aber der Empfänger E sofort wieder das betreffende Schloß L, also nach Ablauf dieser Wartefrist, falls bis dahin nicht die von ihm gemessene Größe von zumindest einem der MESS-Sendersignale I über jenem Grenzwert liegt, welcher einer dafür bisher gültigen SOLLreichweite W entspricht. Dann wird also zwar zunächst sofort das betreffende Schloß L vorübergehend entriegelt, aber rasch wieder verriegelt, falls nicht zumindest ein einziger der aktuell zusätzlich empfangenen Meßimpulse I eine Größe (z.B. Feldstärke) aufweist, welche größer ist als dem dafür früher - vielleicht schon vor Tagen oder Monaten - gespeicherten SOLLwert entspricht. Vgl. damit die nicht vorveröffentliche
- Europäische Patentanmeldung 91 103 518.6.

Um im letztgenannten Fall zusätzlich eine rasche automatische Nachjustierung der Reichweite zu erreichen, kann auch dann der Empfänger E den Fühler K enthalten und das betreffende Schloß L erst nach Ablauf der Wartefrist wieder verriegeln, falls nicht bis dahin im Empfänger E das Fühlersignal C auftritt und falls nicht bis dahin zusätzlich die von ihm gemessene Größe von zumindest einem einzigen der aktuell empfangenen, relevanten MESS-Sendersignale I über dem Grenzwert liegt, welcher der dafür gültigen - ersten oder zweiten
- SOLLreichweite W entspricht. Falls die gemessene Größe über dem Grenzwert liegt, falls also der Empfänger E das betreffende Schloß L nicht wieder verriegelt, sondern über die Wartefrist hinaus im entriegelten Zustand beläßt, dann kann der Empfänger E auch erneut die Reichweite W justieren.

Die Erfindung gestattet einen weiteren Weg für eine besonders genaue automatische und adaptive - und zwar dann besonders genaue - Optimierung der - dann wieder "zweiten" - Reichweite W mittels präziser Definition des Abstandes vom Sender S zum Empfänger E während der Aussendung von MESS-Sendersignalen I, wobei dann die Senderleistungen während der Überwachung sogar besonders gering sein können : Dazu kann der Sender S zusammen mit dem Zündschlüssel eine Baueinheit S bilden, wobei der Sender S ein oder mehrere MESS-Sendersignale I gerade dann aussendet, während der Zündschlüssel S im Zündschloß steckt. Der Empfänger E überwacht die betreffende Größe, bzw. den zeitlichen Verlauf der betreffenden Größe, der aus dem steckenden Zündschlüssel empfangenen MESS-Sendersignale I und justiert dementsprechend die den ENTRIEGELsendersignalen I - und/oder VERRIEGELsendersignalen I - zugeordnete - nach der oben angegebenen Definition "erste" und evtl. auch "zweite" - Reichweite W. Man kann dem Empfänger E und den Sender S auch so gestalten, daß jedesmal (erst) dann, während der Zündschlüssel in das Zündschloß gesteckt wurde, der Empfänger E den Sender S veranlaßt, vorübergehend die MESS-Sendersignale I auszusenden, um danach entsprechend die betreffende(n) Reichweite(n) W zu justieren.

Zur Optimierung der Reichweite W kann man außerdem - ausschließlich oder zusätzlich - automatisch und adaptiv die Senderleistung des betreffenden Senders S dadurch einstellen, daß der Sender S einen eigenen - in den Figuren, der Übersichtlichkeit wegen, nicht gezeigten - Zusatzempfänger sowie eine Justiereinheit zum Justieren seiner eigenen Senderleistung enthält, wobei auch der Empfänger E einen eigenen Zusatzsender enthält, welcher zum Justieren der Senderleistung ein Justiersignal an den Zusatzempfänger des betreffenden Senders S sendet. Dazu eignet sich besonders ein Sender, welcher wie soeben beschrieben gleichzeitig als Zündschlüssel verwendbar ist. Vor allem um unerwünschte Überreichweiten W des Senders S zu vermeiden - welche nämlich Fremden erleichtern, den ausgestrahlten Code bzw. das ausgestrahlte Sendersignal mitzuempfangen und zu speichern, um solche gespeicherten Daten später verbotenerweise für einen Einbruch zu benutzen - kann also die Einheit V nach dem Überwachen der Größe ein Einstellsignal an den Sender S liefern, welches zur Festlegung der maximalen Reichweite W die Senderleistung justiert.

Man kann ferner automatisch und adaptiv die minimal nötige Senderleistung in die Senderbatterie möglichst schonender Weise dadurch einstellen, daß man bei Bedarf nicht nur die Senderleistung mittels des Zusatzempfängers, sondern auch gleichzeitig automatisch und adaptiv die Empfindlichkeit des Empfängers E optimal an die dann gegebene Senderleistung anpaßt. Dazu kann der Sender S mittels seiner Justiereinheit und mittels des Justiersignales seine eigene Senderleistung auf die vom Empfänger E minimal benötigte Senderleistung justieren.

Eine besonders genaue automatische und adaptive Optimierung der Reichweite W ist ohne großen Aufwand für den Empfänger E auch dadurch zu erreichen, daß der Empfänger E seine eigene Empfindlichkeit für ENTRIEGELsendersignale so justiert,
° daß er, wenn der Sender S außerhalb der für die ENTRIEGELsendersignale I justierten Reichweite W ist, zwar die ENTRIEGELsendersignale I deutlich empfangen kann, aber dann trotzdem nicht das Entriegeln mittels der Signale Z einleitet, und
° daß er E, wenn der Sender S innerhalb der für ENTRIEGELsendersignale I justierten Reichweite W ist, nach dem Empfang eines oder mehrerer ENTRIEGELsendersignale I das Entriegeln mittels der Signale Z einleitet.

Bei Bedarf kann der Empfänger E - z.B. in seinem Empfängerspeicher M - dann sogar aufzeichnen, daß er zwar Sendersignale I empfing, welche für ihn aber als zu schwach eingestuft wurden, um das Verriegelelement B zu betätigen.

Die Sicherheit gegen unbeabsichtigtes Entriegeln kann mittels zweier unterschiedlicher Empfindlichkeiten des Empfängers E weiter vergrößert werden. Dazu kann man den Empfänger E so gestalten, daß er zusätzlich seine eigene Empfindlichkeit für VERRIEGELsendersignale I so justiert,
° daß er, auch wenn der Sender S außerhalb der justierten Reichweite W für ENTRIEGELsendersignale I ist, trotzdem das betreffende Schloß L verriegelt, falls der Empfänger E vom Sender S ein oder mehrere VERRIEGELsendersignale I empfängt.

Indem man die maximale Reichweite für VERRIEGELsendersignale I größer macht als die maximale Reichweite für ENTRIEGELsendersignale I, kann der Benutzer das betreffende Schloß noch aus einer Entfernung verriegeln, aus welcher er dieses Schloß schon nicht mehr entriegeln könnte.

Bei einer Variante der Erfindung strahlt der Sender S seine ENTRIEGELsendersignale I mit deutlich geringerer Leistung ab als seine VERRIEGELsendersignale I. Auf diese Weise ist die Sicherheit gegen unbeabsichtigtes Entriegeln - vor allem auch gegen unbeabsichtigte Beibehaltung des ENTRIEGELTzustandes des Fahrzeuges weiter vergrößert, indem mittels der beiden unterschiedlichen Senderleistungen erreicht wird, daß die maximale (erste) Reichweite W für VERRIEGELsendersignale größer ist als die maximale (erste) Reichweite W für ENTRIEGELsendersignale. Dadurch kann der Benutzer das betreffende Schloß auch noch aus einer Entfernung verriegeln, aus welcher er dieses Schloß schon nicht mehr entriegeln könnte.

Bei einem Kfz-Schließsystem, das nicht nur einen einzigen Sender S, sondern mehrere Sender S umfaßt, können die einzelnen Sender S zunächst jeweils unterschiedliche Senderleistungen und damit unterschiedliche Reichweiten W aufweisen. Um für jeden der einzelnen Sender S automatisch und adaptiv dieselbe Reichweite W einzustellen und um dadurch einen sicheren Betrieb innerhalb des vorgeschriebenen Bereichs von z.B. 10 m +/- 2 m Abstand zum Kfz zu gewährleisten, kann für jeden Sender S eine der unterschiedlichen Senderleistung entsprechende andere Empfindlichkeit des Empfängers E eingestellt werden, z.B. indem im Empfängerspeicher M für die verschiedenen Sender S unterschiedliche SOLLempfindlichkeiten gespeichert werden.

Man kann also automatisch und adaptiv die Reichwerten W auch von mehreren unterschiedlichen Sendern S erfindungsgemäß optimieren, indem man bei einem Kfz-Schließsystem mit mehreren Sendern S mit untereinander unterschiedlich codierten Sendersignalen I und mit untereinander unterschiedlicher Senderleistung einen Empfänger E benutzt, welcher einen Empfängerspeicher M aufweist und welcher seine eigene Empfindlichkeit beim oder nach Empfang eines codierten Sendersignales I, welches eine den jeweiligen Sender S identifizierende Schlüsselcode enthält, von Sender S zu Sender S unterschiedlich justiert. Dazu kann der Empfänger E im Empfängerspeicher M jene verschiedenen optimalen SOLLwerte der Empfindlichkeiten speichern, welche den einzelnen Sendern S jeweils zugeordnet sind.

Außerdem kann der Empfänger E seine eigene Empfindlichkeit von Sender S zu Senders S jeweils unterschiedlich justieren : So kann nämlich der Empfänger E - beim oder nach Empfang eines codierten, von einem der verschiedenen Sender S abgestrahlten Sendersignales I, welches einen den jeweiligen Sender S identifizierenden Schlüsselcode enthält - jeweils entsprechend jenem, dem betreffenden Sender S jeweils zugeordneten, im Empfängerspeicher M gespeicherten SOLLwert justieren.

In der Figur 2 sind zwar mehrere einzelne Baueinheiten innerhalb des Empfängers E gezeigt, vgl. A, M, V und R. Der Empfänger E kann aber auch ein entsprechend aufgebauter Rechner mit einem entsprechend programmierten Mikroprozessor sein, welcher die betreffenden Funktionen von zumindest einem Teil dieser Baueinheiten des Empfängers E durchführt.

### Liste der Bezugszeichen

- A: Eingangsstufe
- B: Verriegelelement, Bolzen, Sperre
- C: fühlersignal
- E: Empfänger
- G: Türgriff
- I: Sendersignale
- K: Fühler
- L: Schloß
- M: Empfängerspeicher
- N: Senderspeicher
- R: Ausgangsstufe
- S: Sender
- T: Öffnung
- V: Einheit, Vorrichtung
- W: Reichweite, Abstand
- Z: Steuersignal
- &: UNDglied

## Patentansprüche

1. Durch Sendersignale (I) fernsteuerbares Schließsystem für ein oder mehrere Schlösser (L) von einer oder mehreren Öffnungen (T), mit
- einem tragbaren Sender (S) als Schlüssel (S) zum Ausstrahlen der Sendersignale (I), nämlich jeweils ENTRIEGELsendersignale (I), welche (I) das Entriegeln (Z) des betreffenden oder der betreffenden Schlösser (L) einleiten, bzw. VERRIEGELsendersignale (I), welche das Verriegeln (Z) dieser Schlösser (L) einleiten,
- einem Empfänger (E), welcher (E), falls er in der Reichweite (W) des Senders (S) ist, nach dem Empfang der Sendersignale (I) ein Steuersignal (Z) auslöst, und
- einem von dem Steuersignal (Z) steuerbaren Verriegelelement (B), durch welches (B) das betreffende Schloß (L) verriegelt und/oder entriegelt werden kann,
**dadurch gekennzeichnet**, daß
- der Empfänger (E) eine Größe von zumindest einzelnen der empfangenen Sendersignale (I), nämlich deren (I) Leistung oder Feldstärke, überwacht, und
- der Empfänger (E) - zumindest von Zeit zu Zeit - die Reichweite (W), nämlich die Empfindlichkeit des Empfängers (E) und/oder die Sendeleistung des Senders (S), entsprechend der ermittelten Leistung bzw. Feldstärke justiert.

2. Schließsystem nach Patentanspruch 1,
**dadurch gekennzeichnet**, daß
- die Sendersignale (I) Funkfrequenzen aufweisen.

3. Schließsystem nach Patentanspruch 1 oder 2,
**dadurch gekennzeichnet**, daß
- der Empfänger (E) einen Mittelwert aus mehreren, der überwachten Größe entsprechenden Werten ermittelt und die Reichweite (W) entsprechend dem Mittelwert justiert.

4. Schließsystem mit einem zum öffnen der betreffenden Öffnung (T) dienenden Sender (S), nach einem der vorhergehenden Patentansprüche,
**dadurch gekennzeichnet**, daß
- der Sender (S) in den Sekunden nach dem Aussenden des ENTRIEGELsendersignals noch ein oder mehrere MESS-Sendersignale (I) aussendet, und
- der Empfänger (E) die betreffende Größe, bzw. den zeitlichen Verlauf der betreffenden Größe, der empfangenen MESS-Sendersignale (I) überwacht und dementsprechend die den ENTRIEGELsendersignalen (I) zugeordnete Reichweite (W) justiert.

5. Schließsystem, dessen ENTRIEGELsendersignale (I) in codierter Form ausgestrahlt werden, nach Patentanspruch 4,
**dadurch gekennzeichnet**, daß
- auch die MESS-Sendersignale (I) in codierter Form ausgesendet werden,
- nämlich die zeitlichen Abstände der MESS-Sendersignale (I) und/oder die Impulsform der MESS-Sendersignale (I) einem dem betreffenden Sender (S) zugeordnetem, festen oder wechselnden Code entsprechen, und
- der Empfänger (E) das betreffende Schloß (L) nur entriegelt, solange nicht nur das empfangene ENTRIEGELsendersignal (I) dem ihm zugeordneten Code, sondern auch die empfangenen MESS-Sendersignale (I) dem ihnen zugeordneten Code entsprechen.

6. Schließsystem nach Patentanspruch 4 oder 5,
**dadurch gekennzeichnet**, daß
- die MESS-Sendersignale (I) eine mehrere Sekunden andauernde Serie von kurzen Meßimpulsen darstellen,
- der Sender (S) einen Senderspeicher (N) enthält, welcher (N) den Sender (S) veranlaßt, innerhalb von Sekunden nach dem Aussenden des ENTRIEGELsendersignales (I) die MESS-Sendersignale (I) auszusenden,
- der Empfänger (E) mit einem Fühler (K) verbunden ist, welcher (K) das Öffnen der Öffnung (T), bzw. das Berühren oder Betätigen eines entsprechenden Griffes (G) der Öffnung (T), erkennt und dann ein Fühlersignal (C) abgibt, und
- der Empfänger (E) die Größe jenes relevanten oder jener relevanten MESS-Sendersignale (I) überwacht, welche (I) der Empfänger (E) unmittelbar vor, während und/oder unmittelbar nach dem Auftreten des Fühlersignales (C) empfängt, und dementsprechend die Reichweite (W) justiert.

7. Schließsystem nach Patentanspruch 6,
**dadurch gekennzeichnet**, daß
- der Empfänger (E) nach dem Empfang eines ENTRIEGELsendersignales (I) zunächst das betreffende Schloß (L) nicht entriegelt, sondern
- der Empfänger (E) das betreffende Schloß (L) erst dann und nur dann entriegelt, falls unmittelbar vor, während und/oder unmittelbar nach dem Auftreten des Fühlersignales (C) die gemessene Größe des dann empfangenen, relevanten MESS-Sendersignales (I) über dem Grenzwert liegt, welcher einer dafür gültigen SOLLreichweite (W) entspricht, und
- der Empfänger (E), hierbei oder danach, diese SOLLreichweite (W) entsprechend der gemessenen Größe dieses relevanten MESS-Sendersignales (I) erneut justiert.

8. Schließsystem nach Patentanspruch 4, 5 oder 6,
**dadurch gekennzeichnet**, daß
- der Empfänger (E) nach dem Empfang eines an sich zu schwachen ENTRIEGELsendersignales (I) zunächst das betreffende Schloß (L) entriegelt,
- der Empfänger (E) das betreffende Schloß (L) nach Ablauf einer einige Sekunden dauernden Wartefrist wieder verriegelt, falls bis dahin nicht die von ihm (E) gemessene Größe von zumindest einem der MESS-Sendersignale (I) über dem Grenzwert liegt, welcher einer dafür gültigen SOLLreichweite (W) entspricht.

9. Schließsystem nach Patentanspruch 6 und 8,
**dadurch gekennzeichnet**, daß
- der Empfänger (E) das betreffende Schloß (L) nach Ablauf der Wartefrist wieder verriegelt, falls er (E) nicht bis dahin das Fühlersignal (C) auftritt und zusätzlich die von ihm (E) gemessene Größe des relevanten MESS-Sendersignales (I) über dem Grenzwert liegt, welcher der dafür gültigen SOLLreichweite (W) entspricht, und
- der Empfänger (E) diese SOLLreichweite (W) entsprechend der gemessenen Größe dieses dann empfangenen, aktuellen MESS-Sendersignales (I) erneut justiert, falls er (E) das betreffende Schloß (L) nicht wieder verriegelt, sondern über die Wartefrist hinaus im entriegelten Zustand beläßt.

10. Schließsystem für ein Kfz mit Zündschlüssel, nach einem der vorhergehenden Patentansprüche,
**dadurch gekennzeichnet**, daß
- der Sender (S) zusammen mit dem Zündschlüssel eine Baueinheit (S) bilden,
- der Sender (S) ein oder mehrere MESS-Sendersignale (I) aussendet, während der Zündschlüssel (S) im Zündschloß steckt, und
- der Empfänger (E) die betreffende Größe, bzw. den zeitlichen Verlauf der betreffenden Größe, der empfangenen MESS-Sendersignale (I) überwacht und dementsprechend die den Sendersignalen (I) zugeordnete Reichweite (W) justiert.

11. Schließsystem nach einem der vorhergehenden Patentansprüche,
**dadurch gekennzeichnet**, daß
- der Sender (S) einen eigenen Zusatzempfänger sowie eine Justiereinheit zum Justieren seiner (S) eigenen Sendeleistung enthält, und
- der Empfänger (E) einen eigenen Zusatzsender enthält, welcher zum Justieren der Sendeleistung des Senders (S) ein Justiersignal an den Zusatzempfänger sendet.

12. Schließsystem nach Patentanspruch 11,
**dadurch gekennzeichnet**, daß
- der Sender (S) mittels seiner (S) Justiereinheit und mittels des Justiersignales seine (S) eigene Sendeleistung auf die vom Empfänger (E) minimal benötigte Sendeleistung des Senders (S) justiert.

13. Schließsystem nach einem der vorhergehenden Patentansprüche,
**dadurch gekennzeichnet**, daß
- der Empfänger (E) seine (E) eigene Empfindlichkeit für ENTRIEGELsendersignale (I) so justiert,
° daß er (E), wenn der Sender (S) außerhalb der für die ENTRIEGELsendersignale (I) justierten Reichweite (W) ist, zwar die ENTRIEGELsendersignale (I) deutlich empfangen kann, aber dann trotzdem nicht das Entriegeln (Z) einleitet, und
° daß er (E), wenn der Sender (S) innerhalb der für ENTRIEGELsendersignale (I) justierten Reichweite (W) ist, nach dem Empfang eines oder mehrerer ENTRIEGELsendersignale (I) das Entriegeln (Z) einleitet.

14. Schließsystem nach Patentanspruch 13,
**dadurch gekennzeichnet**, daß
- der Empfänger (E) seine (E) eigene Empfindlichkeit für VERRIEGELsendersignale (I) so justiert,
° daß er (E), auch wenn der Sender (S) außerhalb der justierten Reichweite (W) für ENTRIEGELsendersignale (I) ist, das betreffende Schloß (L) verriegelt, falls der Empfänger (E) vom Sender (S) ein oder mehrere VERRIEGELsendersignale (I) empfängt.

15. Schließsystem nach einem der vorhergehenden Patentansprüche,
**dadurch gekennzeichnet**,
- daß der Sender (S) seine (S) ENTRIEGELsendersignale (I) mit deutlich geringerer Leistung abstrahlt als seine (S) VERRIEGELsendersignale (I).

16. Schließsystem mit mehreren Sendern (S) mit untereinander unterschiedlich codierten Sendersignalen (I) und mit untereinander unterschiedlicher Sendeleistung, nach einem der vorhergehenden Patentansprüche,
**dadurch gekennzeichnet,** daß
- der Empfänger (E) einen Empfängerspeicher (M) aufweist, und
- der Empfänger (E) seine (E) eigene Empfindlichkeit beim oder nach Empfang eines codierten Sendersignales (I), welches (I) eine den jeweiligen Sender (S) identifizierende Schlüsselcode enthält, von Sender (S) zu Sender (S) unterschiedlich justiert, indem
° der Empfänger (E) im Empfängerspeicher (M) jene verschiedenen optimalen SOLLwerte der Empfindlichkeiten speichert, welche den einzelnen Sendern (S) jeweils zugeordnet sind, und
° der Empfänger (E) seine (E) eigene Empfindlichkeit beim oder nach Empfang eines codierten Sendersignales (I), welches (I) eine den jeweiligen Sender (S) identifizierende Schlüsselcode enthält, jeweils entsprechend jenem, dem betreffenden Sender (S) zugeordneten SOLLwert justiert.

## Claims

1. Closure system, remotely controllable by transmitter signals (I), for one or more locks (L) of one or more openings (T), comprising
- a portable transmitter (S) as key (S) for radiating the transmitter signals (I), namely at least the UNLOCK transmitter signals (I) which (I) initiate the unlocking (Z) of the relevant lock or locks (L) and/or the LOCK transmitter signals (I) which initiate the locking (Z) of these locks (L),
- a receiver (E) which (E), if it is within range (W) of the transmitter (S), triggers a control signal (Z) after the reception of the transmitter signals (I), and
- a locking element (B) which can be controlled by the control signal (Z) and by means of which (B) the relevant lock (L) can be locked and/or unlocked,
characterized in that
- the receiver (E) monitors a parameter of at least individual ones of the received transmitter signals (I), namely their (I) power or field strength, and
- the receiver (E) adjusts - at least from time to time - the range (W), namely the sensitivity of the receiver (E) and/or the transmitting power of the transmitter (S), in accordance with the power or field strength determined.

2. Closure system according to Claim 1, characterized in that
- the transmitter signals (I) have radio frequencies.

3. Closure system according to Claim 1 or 2, characterized in that
- the receiver (E) determines a mean value from several values corresponding to the monitored parameter and adjusts the range (W) in accordance with the mean value.

4. Closure system comprising a transmitter (S) used for opening the relevant opening (T), according to one of the preceding claims, characterized in that
- the transmitter (S) sends out one or more further MEASURING transmitter signals (I) in the seconds after sending out the UNLOCK transmitter signal, and
- the receiver (E) monitors the relevant parameter, or the variation with time of the relevant parameter, of the received MEASURING transmitter signals (I) and correspondingly adjusts the range (W) allocated to the UNLOCK transmitter signals (I).

5. Closure system, the UNLOCK transmitter signals (I) of which are radiated in coded form - for example in accordance with an alternating code, according to Claim 4,
characterized in that
- the MEASURING transmitter signals (I) are also sent out in coded form,
- namely the time intervals of the MEASURING transmitter signals (I) and/or the pulse shape of the MEASURING transmitter signals (I) correspond to a fixed or alternating code allocated to the relevant transmitter (S), and
- the receiver (E) unlocks the relevant lock (L) only as long as not only the received UNLOCK transmitter signal (I) corresponds to its associated code but also the received MEASURING transmitter signals (I) correspond to their associated code.

6. Closure system according to Claim 4 or 5, characterized in that
- the MEASURING transmitter signals (I) represent a series of short measuring pulses lasting several seconds,
- the transmitter (S) contains a transmitter memory (N) which (N) induces the transmitter (S) to send out the MEASURING transmitter signals (I) within seconds after sending out the UNLOCK transmitter signal (I),
- the receiver (E) is connected to a sensor (K) which (K) detects the opening of the opening (T) or the touching or operating of a corresponding handle (G) of the opening (T) and then outputs a sensor signal (C), and
- the receiver (E) monitors the parameter of the relevant MEASURING transmitter signal or transmitter signals (I) which (I) are received by the receiver (E) immediately before, during and/or immediately after the occurrence of the sensor signal (C), and correspondingly adjusts the range (W).

7. Closure system according to Claim 6, characterized in that
- the receiver (E), after receiving an UNLOCK transmitter signal (I), initially does not unlock the relevant lock (L) but
- the receiver (E) only unlocks the relevant lock (L) if, immediately before, during and/or immediately after the occurrence of the sensor signal (C), the measured parameter of the relevant MEASURING transmitter signal (I) then received is above the limit value which corresponds to a NOMINAL range (W) valid therefor, and
- the receiver (E), during this or thereafter, readjusts this NOMINAL range (W) in accordance with the measured parameter of this relevant MEASURING transmitter signal (I).

8. Closure system according to Claim 4, 5 or 6, characterized in that
- the receiver (E), after receiving an UNLOCK transmitter signal (I), which is too weak per se, first unlocks the relevant lock (L),
- the receiver (E) relocks the relevant lock (L) after a waiting period lasting a few seconds has elapsed if the parameter measured by it (E), of at least one of the MEASURING transmitter signals (I) is by then not above the limit value which corresponds to a NOMINAL range (W) valid therefor.

9. Closure system according to Claims 6 and 8, characterized in that
- the receiver (E) relocks the relevant lock (L) after the waiting period has elapsed if it (E) does not receive the sensor signal (C) by then and additionally the parameter of the relevant MEASURING transmitter signal (I) measured by it (E) is above the limit value which corresponds to the NOMINAL range (W) valid therefor and
- the receiver (E) readjusts this NOMINAL range (W) in accordance with the measured parameter of this current MEASURING transmitter signal (I) then received, if it (E) does not relock the relevant lock (L) but leaves it in the unlocked state past the waiting period.

10. Closure system for a motor vehicle with ignition key, according to one of the preceding claims, characterized in that
- the transmitter (S) forms one constructional unit (S) together with the ignition key,
- the transmitter (S) sends out one or more MEASURING transmitter signals (I) whilst the ignition key (S) is inserted in the ignition lock, and
- the receiver (E) monitors the relevant parameter or the variation with time of the relevant parameter of the received MEASURING transmitter signals (I) and correspondingly adjusts the range (W) allocated to the transmitter signals (I).

11. Closure system according to one of the preceding claims,
characterized in that
- the transmitter (S) contains its own additional receiver and an adjusting unit for adjusting its (S) own transmitting power, and
- the receiver (E) contains its own additional transmitter which sends an adjusting signal to the additional receiver for adjusting the transmitting power of the transmitter (S).

12. Closure system according to Claim 11, characterized in that
- the transmitter (S) adjusts its (S) own transmitting power to the minimum transmitting power of the transmitter (S) needed by the receiver (E) by means of its (S) adjusting unit and by means of the adjusting signal.

13. Closure system according to one of the preceding claims, characterized in that
- the receiver (E) adjusts its (E) own sensitivity for UNLOCK transmitter signals (I) in such a manner
• that although it (E) can distinctly receive the UNLOCK transmitter signals (I) when the transmitter (S) is outside the range (W) adjusted for the UNLOCK transmitter signals (I) it then still does not initiate the unlocking (Z), and
• that it (E) initiates the unlocking (Z) after the reception of one or more UNLOCK transmitter signals (I) when the transmitter (S) is within the range (W) adjusted for UNLOCK transmitter signals (I).

14. Closure system according to Claim 13, characterized in that
- the receiver (E) adjusts its (E) own sensitivity to LOCK transmitter signals (I) in such a manner
• that it (E) locks the relevant lock (L) even when the transmitter (S) is outside the adjusted range (W) for UNLOCK transmitter signals (I) if the receiver (E) receives one or more LOCK transmitter signals (I) from the transmitter (S).

15. Closure system according to one of the preceding claims,
characterized in that
- the transmitter (S) radiates its (S) UNLOCK transmitter signals (I) with distinctly lower power than its (S) LOCK transmitter signals (I).

16. Closure system comprising several transmitters (S) with mutually differently coded transmitter signals (I) and with mutually different transmitting power, according to one of the preceding claims,
characterized in that
- the receiver (E) exhibits a receiver memory (M), and
- the receiver (E) adjusts its (E) own sensitivity differently from transmitter (S) to transmitter (S) during or after reception of a coded transmitter signal (I) which (I) contains a key code identifying the respective transmitter (S), in that
• the receiver (E) stores in the receiver memory (M) the different optimum NOMINAL values of the sensitivities which are in each case allocated to the individual transmitters (S), and
• the receiver (E) adjusts its (E) own sensitivity in each case in accordance with the NOMINAL value allocated to the relevant transmitter (S) during or after reception of a coded transmitter signal (I) which (I) contains a key code identifying the respective transmitter (S).

## Revendications

1. Système de fermeture pouvant être télécommandé par des signaux d'émission (I) pour une ou plusieurs serrures (L) d'une ou plusieurs ouvertures (T), comportant
- un émetteur (S) portable, sous la forme d'une clef (S), destiné à émettre les signaux d'émission (I), c'est-à-dire chaque fois des signaux de déverrouillage (I), déclenchant le déverrouillage (Z) de la ou des serrures correspondantes (L), et respectivement des signaux de verrouillage (I), déclenchant le verrouillage de ces serrures (L),
- un récepteur (E) délivrant, s'il est à l'intérieur de la portée (W) de l'émetteur (S), un signal de commande (Z) après avoir reçu les signaux d'émission (I), et
- un organe de verrouillage (B) pouvant être commandé par le signal de commande (Z) et pouvant verrouiller et/ou déverrouiller la serrure correspondante (L),
caractérisé en ce que
- le récepteur (E) contrôle une grandeur d'au moins quelques uns des signaux d'émission (I) reçus, c'est-à-dire leur puissance ou leur intensité du champ, et
- le récepteur (E) - au moins de temps en temps - ajuste la portée (W) , c'est-à-dire la sensibilité du récepteur (E) et/ou la puissance d'émission de l'émetteur (S), en fonction, respectivement, de la puissance ou de l'intensité de champ constatée.

2. Système de fermeture suivant la revendication 1, caractérisé en ce que
- les signaux d'émission (I) présentent des fréquences radio.

3. Système de fermeture suivant la revendication 1 ou 2, caractérisé en ce que
- le récepteur (E) détermine une valeur moyenne à partir de plusieurs valeurs correspondant aux grandeurs contrôlées et ajuste la portée (W) en fonction de cette valeur moyenne.

4. Système de fermeture comportant un émetteur (S) servant à ouvrir l'ouverture (T) concernée, suivant l'une quelconque des revendications précédentes,
caractérisé en ce que
- l'émetteur (S), dans les secondes suivant l'émission du signal de déverrouillage (I), émet encore un ou plusieurs signaux de mesure (I), et
- le récepteur (E) contrôle la grandeur correspondante, ou le déroulement dans le temps de la grandeur correspondante, des signaux (I) de mesure reçus de l'émetteur et ajuste en conséquence la portée (W) associée aux signaux de déverrouillage (I).

5. Système de fermeture dont les signaux de déverrouillage (I) provenant de l'émetteur sont émis sous forme codée, suivant la revendication 4, caractérisé en ce que
- les signaux de mesure (I) émis par l'émetteur sont également émis sous forme codée,
- c'est-à-dire que les intervalles de temps des signaux de mesure (I) et/ou la forme des impulsions des signaux de mesure (I), correspondent à un code, fixe ou variable, associé à l'émetteur (S) concerné,
- le récepteur (E) déverrouille seulement la serrure (L) correspondante, dans la mesure où non seulement le signal de déverrouillage (I) émis par l'émetteur correspond au code qui lui est associé, mais aussi dans la mesure où les signaux de mesure (I) émis par l'émetteur correspondent au code qui leur est associé.

6. Système de fermeture suivant la revendication 4 ou la revendication 5, caractérisé en ce que
- les signaux de mesure (I) émis par l'émetteur représentent une série, d'une durée de plusieurs secondes, de courtes impulsions de mesures,
- l'émetteur (S) contient une mémoire (N) qui l'autorise, pendant les secondes suivant l'émission des signaux de déverrouillage (I), à émettre les signaux de mesure (I),
- le récepteur (E) est raccordé à un détecteur (K), qui reconnait si l'ouverture (T) est ouverte, et respectivement reconnait le contact ou l'actionnement d'une poignée (G) correspondante de l'ouverture (T), puis émet alors un signal de détecteur (C), et
- le récepteur (E) contrôle la grandeur de ce ou ces signaux de mesure (I) significatif (s) que reçoit le récepteur (E) directement avant, pendant et/ou directement après l'arrivée du signal (C) du détecteur, et ajuste en conséquence la portée (W).

7. Système de fermeture suivant la revendication 6,
caractérisé en ce que
- le récepteur (E), après réception d'un signal de déverrouillage (I) émis par l'émetteur, ne déverrouille pas d'abord la serrure (L) correspondante, mais
- le récepteur (E) déverrouille la serrure (L) correspondante seulement ensuite, et seulement après que, directement avant, pendant ou directement après l'arrivée du signal (C) du détecteur, la grandeur mesurée du signal de mesure (I) significatif reçu se trouve au-dessus d'une valeur limite, qui correspond à une portée (W) de consigne valable pour cela, et
- le récepteur (E), alors ou ensuite, ajuste de nouveau cette portée (W) de consigne en fonction de la grandeur mesurée de ce signal de mesure (I) significatifs.

8. Système de fermeture suivant la revendication 4, 5 ou 6,
caractérisé en ce que
- le récepteur (E), après réception d'un signal de déverrouillage (I) trop faible, déverrouille d'abord la serrure (L) correspondante,
- le récepteur (E), après écoulement d'un délai d'attente d'une durée de quelques secondes, verrouille de nouveau la serrure (L) correspondante pour le cas où, jusque là, la grandeur mesurée par lui (E) d'au moins un des signaux de mesure (I) ne se trouve pas au-dessus de la valeur limite qui correspond à une portée (W) de consigne, valable pour cela.

9. Système de fermeture suivant la revendication 6 et la revendication 8, caractérisé en ce que
- le récepteur (E) verrouille de nouveau la serrure (L) correspondante après écoulement du délai d'attente, dans le cas où il (E) ne reçoit pas jusque là le signal (C) du détecteur et, de plus, la grandeur mesurée par lui (E) du signal de mesure (I) significatif se trouve au-dessus de la valeur limite qui correspond à la portée (W) de consigne, valable pour cela,
- le récepteur (E) ajuste de nouveau cette portée (W) de consigne en fonction de la grandeur mesurée de ce signal de mesure (I) actuel, reçu ensuite, pour le cas où il ne verrouille pas de nouveau la serrure (L) correspondante, mais la maintient à l'état déverrouillé au-delà du délai d'attente.

10. Système de fermeture pour véhicule automobile à clef de contact, suivant l'une des revendications précédentes, caractérisé en ce que
- l'émetteur (S) et la clef du contact d'allumage forment ensemble une unité (S),
- l'émetteur (S) émet un ou plusieurs signaux de mesure (I) quand la clef de contact (S) est enfoncée dans la serrure de contact, et
- le récepteur (E) contrôle la grandeur correspondante des signaux de mesure (I) reçus de l'émetteur, ou le déroulement dans le temps de la grandeur correspondante, et ajuste en conséquence la portée (W) associée aux signaux (I) de l'émetteur.

11. Système de fermeture suivant l'une des revendications précédentes, caractérisé en ce que
- l'émetteur (S) contient un récepteur supplémentaire propre, ainsi qu'une unité d'ajustement destinée à ajuster sa propre puissance d'émission (S), et
- le récepteur (E) contient son propre émetteur supplémentaire, qui émet un signal d'ajustement vers le récepteur supplémentaire, pour ajuster la puissance d'émission de l'émetteur (S).

12. Système de fermeture suivant l'une des revendications précédentes,
caractérisé en ce que
- l'émetteur (S), au moyen de son unité d'ajustement (S) et au moyen du signal d'ajustement, ajuste sa propre puissance d'émission (S) à la puissance d'émission minimale (S) exigée par le récepteur (E).

13. Système de fermeture suivant l'une des revendications précédentes,
caractérisé en ce que
- le récepteur (E) ajuste sa propre sensibilité (E) pour des signaux de déverrouillage (I) émis par l'émetteur, de telle façon
* que le récepteur (E), si l'émetteur (S) est en dehors de la portée (W) ajustée pour les signaux de déverrouillage (I) peut effectivement recevoir clairement les signaux de déverrouillage (I), mais ensuite, malgré cela, ne déclenche pas le déverrouillage (Z), et
* que le récepteur (E), si l'émetteur (S) est à l'intérieur de la portée (W) ajustée pour les signaux de déverrouillage (I), déclenche le déverrouillage (Z) après réception d'un ou de plusieurs signaux de déverrouillage (I).

14. Système de fermeture suivant la revendication 13,
caractérisé en ce que
- le récepteur (E) ajuste sa propre sensibilité (E) pour des signaux de verrouillage (I), de telle façon que
* le récepteur (E), même si l'émetteur (S) est en dehors de la portée (W) ajustée pour les signaux de déverrouillage (I), verrouille la serrure (L) correspondante, si le récepteur (E) reçoit de l'émetteur (S) un ou plusieurs signaux de verrouillage (I).

15. Système de fermeture suivant l'une des revendications précédentes,
caractérisé en ce que
- l'émetteur (S) émet ses signaux de déverrouillage (I) avec une puissance nettement plus faible que ses signaux de verrouillage (I).

16. Système de fermeture présentant plusieurs émetteurs (S) émettant des signaux (I) codés de façon différente entre eux et présentant une puissance d'émission différente entre eux, suivant l'une des revendications précédentes,
caractérisé en ce que
- le récepteur (E) comporte une mémoire (M), et
- le récepteur (E) ajuste de façon différente d'émetteur (S) à émetteur (S), sa propre sensibilité en recevant un signal d'émission codé (I) ou après sa réception, lequel signal codé (I) contient un code de clef, identifiant l'émetteur (S) concerné, tandis que
* le récepteur (E) enregistre dans la mémoire (M) ces valeurs de consigne optimales différentes des sensibilités qui sont associées aux différents émetteurs (S), et
* le récepteur (E) ajuste chaque fois, en fonction de la valeur de consigne associée à l'émetteur (S) concerné, sa sensibilité propre (E) en recevant un signal d'émission codé (I) ou après la réception de ce signal codé (I), lequel signal codé (I) contient un code de clef, identifiant l'émetteur (S) concerné.
